# EUROPÄISCHE PATENTSCHRIFT

(11) **EP 1 381 778 B1**
(45) Veröffentlichungstag und Bekanntmachung des Hinweises auf die Patenterteilung: **13.05.2009**
(21) Anmeldenummer: 02732352.6
(22) Anmeldetag: 25.03.2002
(51) Int. Cl.: F04D 9/06

(54) **SAUGSTRAHLPUMPE UND VERFAHREN ZUR HERSTELLUNG EINER DÜSE FÜR EINE SAUGSTRAHLPUMPE**
EJECTOR PUMP AND A METHOD FOR PRODUCING A NOZZLE FOR AN EJECTOR PUMP
EJECTEUR ET PROCEDE DE PRODUCTION D'UNE BUSE DESTINEE A CET EJECTEUR

(30) Priorität: 21.04.2001 DE 10119553
(43) Veröffentlichungstag der Anmeldung: 21.01.2004
(73) Patentinhaber: Continental Automotive GmbH, 30165 Hannover (DE)
(72) Erfinder: LIENIG, Klaus-Jürgen, 65843 Sulzbach/Ts. (DE)
(86) Internationale Anmeldenummer: PCT/DE2002/001088
(87) Internationale Veröffentlichungsnummer: WO 2002/086323

(56) Entgegenhaltungen:
- EP-A- 0 959 242
- WO-A-99/17013
- DE-A- 3 941 892
- DE-A- 4 201 037
- DE-A- 4 435 703
- DE-A- 19 512 700
- DE-A- 19 544 049
- DE-C- 4 400 958
- FR-A- 2 753 748

## Beschreibung

Die Erfindung betrifft eine Saugstrahlpumpe, welche insbesondere zur Förderung von Kraftstoff in einem Kraftstoffbehälter vorgesehen ist, mit einer vor einem Mischrohr angeordneten, mit einer Treibmittelleitung verbindbaren, einen Düsenkanal aufweisenden Düse. Weiterhin betrifft die Erfindung ein Verfahren zur Herstellung einer Düse für eine Saugstrahlpumpe.

Solche Saugstrahlpumpen werden in Kraftstoffbehältern heutiger Kraftfahrzeuge häufig eingesetzt, um Kraftstoff aus einer Kammer des Kraftstoffbehälters in eine andere Kammer zu fördern oder um einen Schwalltopf zu füllen. Die Düse der bekannten Saugstrahlpumpe wird dabei zusammen mit dem Gehäuse einstückig aus dem Kunststoff POM gefertigt. Zur Herstellung der Düse wird eine Spritzgußform eingesetzt. Der Düsenkanal wird bei der Herstellung der Düse im Spritzgußverfahren von einem Kern der Spritzgußform erzeugt.

Nachteilig bei der bekannten Saugstrahlpumpe ist, daß der Düsenkanal einen sehr großen Durchmesser von meist 0,5 mm aufweist. Hierdurch hat die Saugstrahlpumpe einen sehr großen Verbrauch an Treibmittel. Dies führt zu einem hohen Energieverbrauch einer die Saugstrahlpumpe mit Treibmittel versorgenden Förderpumpe. Eine Verkleinerung des Durchmessers des Düsenkanals ist aufgrund der im Verhältnis zum Düsenkanal sehr großen Gehäuseabmessungen meist nicht möglich, da der Durchmesser des Kerns aus Stabilitätsgründen einen Durchmesser von ca. 0,5 mm nicht unterschreiten darf. Die bekannte Saugstrahlpumpe hat bei diesem Durchmesser des Düsenkanals einen Treibmittelverbrauch von 25 Liter pro Stunde. Die Fertigung des Düsenkanals durch ein nachträgliches Bohren der im Spritzgussverfahren ohne Kern gefertigten Düse ist nicht möglich, da der Kunststoff ausfransen kann, was einen großen Reibungsverlust bei der anschließenden Durchströmung mit Treibmittel zur Folge hat. Ein weiteres Problem, das die Verringerung des Düsenkanals verhindert, tritt bei Saugstrahlpumpen auf, deren Düsengehäuse auf der dem Düsenkanal abgewandten Seite mit einer Endkappe verschlossen wird. Zum Erreichen eines dichten Abschlusses werden beide Teile miteinander verschweißt. Während des Schweißprozesses entstehen Verunreinigungen, die sich im Düsenkanal festsetzen können.

Es ist weiterhin eine Saugstrahlpumpe mit einer Düse bekannt, deren Düsenkanalöffnung mit einem federbeaufschlagten Einsatz veränderbar ist (WO 99/17013). Diese mit dem Einsatz, der Feder und dem die Feder abstützenden Anschlag viele Bauteile aufweisende Saugstrahlpumpe benötigt in axialer Erstreckung einen großen Bauraum.

Der Erfindung liegt das Problem zugrunde, eine Saugstrahlpumpe der eingangs genannten Art so zu gestalten, dass diese einen besonders geringen Verbrauch an Treibmittel hat. Weiterhin soll ein Verfahren zur Fertigung einer Düse für eine einen besonders geringen Verbrauch an Treibmittel aufweisende Saugstrahlpumpe geschaffen werden.

Das erstgenannte Problem wird erfindungsgemäß dadurch gelöst, dass die Düse einen Düseneinsatz als separates Bauteil aufweist, der mittels einer lösbaren Verbindung aufgesteckt ist, wobei der Düsenkanal im Düseneinsatz angeordnet ist.

Durch diese Gestaltung reduziert sich die Größe des den Düsenkanal aufnehmenden Bauteils, so dass für die Herstellung des Düseneinsatzes als Spritzgussteil kleinere Werkzeuge Verwendung finden können, die den Einsatz von Kernen mit einem wesentlich kleineren Durchmesser erlauben. Auf diese Weise lassen sich ohne größeren Aufwand Düsenkanäle von beispielsweise 0,3 mm im Spritzgussverfahren prozesssicher erzeugen. Somit können diese Düseneinsätze besonders kostengünstig aus POM (Polyoxymethylen) gefertigt werden.

In einer anderen Ausgestaltung ist der Düseneinsatz aus Metall gefertigt. Dadurch lässt sich der Düsenkanal mit verschiedenen Fertigungsverfahren mit einem besonders kleinen Durchmesser in dem Einsatz aus Metall erzeugen. Beispielsweise lassen sich dank der Erfindung auch im Metall mit geringem Aufwand Düsenkanäle mit einem Durchmesser von 0,3 mm erzeugen.

Die erfindungsgemäße Saugstrahlpumpe hat mit einem Durchmesser des Düsenkanals von 0,3 mm einen Treibmittelverbrauch von ca. 10 Liter pro Stunde. Hierdurch hat die erfindungsgemäße Saugstrahlpumpe einen besonders geringen Verbrauch an Treibmittel. Die erfindungsgemäße Saugstrahlpumpe hat eine besonders geringe Energieaufnahme. Ein weiterer Vorteil dieser Gestaltung besteht darin, dass sich durch eine geeignete Auswahl eines Kunststoffs oder eines Metalls für den Düseneinsatz eine Kavitation im Bereich des Düsenkanals weitgehend verhindern lässt. Die erfindungsgemäße Saugstrahlpumpe weist damit eine gleichbleibend hohe Förderleistung auf.

Die Düse lässt sich gemäß einer anderen vorteilhaften Weiterbildung der Erfindung besonders kostengünstig fertigen, wenn das Metall des Düseneinsatzes Messing ist.

Die Fertigung der erfindungsgemäßen Saugstrahlpumpe für verschiedene Einsatzgebiete mit unterschiedlichen vorgesehenen Pumpenleistungen gestaltet sich besonders einfach, wenn die Düse ein Düsengehäuse mit einem Anschluss für die Treibmittelleitung hat und das Düsengehäuse zur Halterung des Düseneinsatzes gestaltet ist. Hierdurch lässt sich der Düseneinsatz für vorgesehene Einsatzgebiete der Saugstrahlpumpe mit Standard-Düsengehäusen zusammenstellen. Hinzu kommt, dass durch den einsetzbaren Düseneinsatz das Düsengehäuse nunmehr einteilig gestaltet werden kann, da der Düseneinsatz nunmehr ein das Düsengehäuse verschließendes Element ist. Somit entfällt das Aufschweißen einer Endkappe auf das Düsengehäuse.

Die Befestigung des Düseneinsatzes an dem Düsengehäuse gestaltet sich gemäß einer anderen vorteilhaften Weiterbildung der Erfindung besonders einfach, wenn der Düseneinsatz topfförmig gestaltet ist und einen Rand des Düsengehäuses übergreift.

Das zweitgenannte Problem, nämlich die Schaffung eines Verfahrens zur Fertigung einer Düse für eine einen besonders geringen Verbrauch an Treibmittel aufweisende Saugstrahlpumpe, wird erfindungsgemäß dadurch gelöst, dass ein Düseneinsatz im Bereich des Düsenkanals auf das Düsengehäuse aufgesteckt wird, wobei der Düseneinsatz als separates Bauteil aus Kunststoff im Spritzgussverfahren gefertigt wird, und der Düsenkanal sowie ein Rand zum Verbinden des Düseneinsatzes mit dem Düsengehäuse während des Spritzgießens erzeugt wird.

Eine andere Lösung besteht darin, dass der Düsenkanal nach der Fertigung des Düseneinsatzes aus Metall oder Kunststoff in diesen eingearbeitet wird. Düsenkanäle mit einem besonders kleinen Durchmesser lassen sich gemäß einer anderen vorteilhaften Weiterbildung einfach in dem Düseneinsatz erzeugen, wenn der Düsenkanal mittels eines Laserstrahls eingearbeitet wird.

Die Fertigung des Düsenkanals in einem Düseneinsatz aus Metall erfordert jedoch gemäß einer vorteilhaften Weiterbildung der Erfindung einen besonders geringen Aufwand für eine Fertigungsanlage, wenn der Düsenkanal mit einem Bohrwerkzeug in den Düseneinsatz eingearbeitet wird. Als weitere vorteilhafte Weiterbildung ist das Erodierverfahren denkbar.

Die Fertigung der Düse gestaltet sich gemäß einer anderen vorteilhaften Weiterbildung der Erfindung besonders kostengünstig, wenn der Düseneinsatz und das Düsengehäuse miteinander verpreßt oder mittels Rastelementen verklipst werden.

Die Erfindung läßt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: eine schematische Darstellung einer er- findungsgemäßen Saugstrahlpumpe,
- Fig.2: eine Schnittdarstellung der Düse der er- findungsgemäßen Saugstrahlpumpe aus Figur 1 vor der Montage.

Figur 1 zeigt schematisch eine Saugstrahlpumpe mit einer Düse 1 und mit einem Mischrohr 2. Die Düse 1 hat einen Anschluß 3 für eine nicht dargestellte Treibmittelleitung. Das Mischrohr 2 hat einen Mischbereich 4, in welchem sich durch die Düse 1 gefördertes Treibmittel und aus dem Bereich zwischen der Düse 1 und dem Mischrohr 2 angesaugte Flüssigkeit mischt. Anschließend gelangt die Flüssigkeit mit dem Treibmittel in einen Diffusor 5. Zur Verdeutlichung der Zeichnung ist das Mischrohr 2 geschnitten dargestellt. Weiterhin sind Strömungen des Treibmittels und von angesaugter Flüssigkeit mit Pfeilen gekennzeichnet. Eine solche Saugstrahlpumpe eignet sich insbesondere zum Fördern von Kraftstoff innerhalb eines nicht dargestellten Kraftstoffbehälters eines Kraftfahrzeuges.

Figur 2 zeigt eine Schnittdarstellung der Düse 1 vor ihrer Montage. Die Düse 1 hat ein Düsengehäuse 6 und einen Düseneinsatz 7. Das Düsengehäuse 6 ist aus Kunststoff im Spritzgußverfahren gefertigt, während der Düseneinsatz 7 aus POM besteht. In dem Düseneinsatz 7 ist ein Düsenkanal 8 angeordnet. Der Düsenkanal 8 wurde mit einem Kern im Spritzgußwerkzeug erzeugt. Das Düsengehäuse 6 weist einen hervorstehenden Rand 9 auf, der im montierten Zustand von dem Düseneinsatz 7 übergriffen wird. Das Düsengehäuse 6 und der Düseneinsatz 7 werden durch Verpressen miteinander verbunden. Der Düseneinsatz 7 weist einen Vorsprung 10 auf. Im montierten Zustand der Düse 1 dringt der Vorsprung 10 in eine im Rand 9 des Düsengehäuses 6 angeordnete Rille 11 ein. Hierdurch lassen sich der Düseneinsatz 7 und das Düsengehäuse 6 zuverlässig miteinander verbinden. An dem Düsengehäuse 6 ist ein Rasthaken 12 angeordnet, mit dem sich die Saugstrahlpumpe mit angrenzenden Bauteilen verklipsen läßt.

Das in Figur 1 dargestellte Mischrohr 2 und das Düsengehäuse 6 lassen sich gemeinsam aus dem Kunststoff POM fertigen und können beispielsweise miteinander verklebt oder verschweißt sein.

## Patentansprüche

1. Saugstrahlpumpe, welche insbesondere zur Förderung von Kraftstoff in einem Kraftstoffbehälter vorgesehen ist, mit einem Düsengehäuse (6), mit einer vor einem Mischrohr (2) angeordneten, mit einer Treibmittelleitung verbindbaren, einen Düsenkanal (8) aufweisenden Düse (1) , **dadurch gekennzeichnet, dass** die Düse (1) im Bereich des Düsenkanals (8) einen Düseneinsatz (7) aufweist, der mittels einer lösbaren Verbindung auf das Düsengehäuse (6) aufgesteckt ist, wobei der Düsenkanal (8) im Düseneinsatz (7) angeordnet ist.

2. Saugstrahlpumpe nach Anspruch 1, **dadurch gekennzeichnet, daß** der Düseneinsatz (7) aus Kunststoff, vorzugsweise POM, besteht.

3. Saugstrahlpumpe nach Anspruch 1 , **dadurch gekennzeichnet, daß** der Düseneinsatz (7) aus einem Metall, vorzugsweise Messing, besteht.

4. Saugstrahlpumpe nach zumindest einem der vorhergehenden Ansprüche, **dadurch gekennzeichnet, daß** die Düse (1) ein Düsengehäuse (6) mit einem Anschluß (3) für die Treibmittelleitung hat und daß das Düsengehäuse (6) zur Halterung des Düseneinsatzes (7) gestaltet ist.

5. Saugstrahlpumpe nach zumindest einem der vorhergehenden Ansprüche, **dadurch gekennzeichnet, daß** der Düseneinsatz (7) topfförmig gestaltet ist und einen Rand (9) des Düsengehäuses (6) übergreift.

6. Verfahren zur Herstellung einer Düse mit einem Düsengehäuse und einem Düsenkanal für eine Saugstrahlpumpe nach Anspruch 1, **dadurch gekennzeichnet, dass** ein Düsensatz im Bereich des Düsenkanals auf das Düsengehäuse aufgesteckt wird, wobei der Düseneinsatz als separates Bauteil aus Kunststoff im Spritzgussverfahren gefertigt wird, und der Düsenkanal sowie ein Rand zum Verbinden des Düseneinsatzes mit dem Düsengehäuse während des Spritzgießens erzeugt wird.

7. Verfahren zur Herstellung einer Düse für eine Saugstrahlpumpe nach Anspruch 1, **dadurch gekennzeichnet, daß** der Düsenkanal nach der Fertigung des Düseneinsatzes aus Metall oder Kunststoff in diesen eingearbeitet wird.

8. Verfahren nach Anspruch 7, **dadurch gekennzeichnet, daß** der Düsenkanal mit einem Bohrwerkzeug in den Düseneinsatz eingearbeitet wird.

9. Verfahren nach Anspruch 7, **dadurch gekennzeichnet, daß** der Düsenkanal mittels eines Laserstrahls oder im Erodierverfahren in den Düseneinsatz eingearbeitet wird.

10. Verfahren nach zumindest einem der vorhergehenden Ansprüche, **dadurch gekennzeichnet, daß** der Düseneinsatz und das Düsengehäuse miteinander verpreßt oder verklipst werden.

## Claims

1. Suction jet pump which is provided, in particular, for the conveyance of fuel in a fuel tank, with a nozzle casing (6) with a nozzle (1) which is arranged upstream of a mixing tube (2) and is capable of being connected to a propellant line and which has a nozzle duct (8), **characterized in that** the nozzle (1) has a nozzle insert (7) in the region of the nozzle duct (8), the said nozzle insert (7) is mounted onto the nozzle casing (6) by means of a removable connection, the nozzle duct (8) being arranged in the nozzle insert (7).

2. Suction jet pump according to Claim 1, **characterized in that** the nozzle insert (7) consists of plastic, preferably POM.

3. Suction jet pump according to Claim 1, **characterized in that** the nozzle insert (7) consists of a metal, preferably brass.

4. Suction jet pump according to at least one of the preceding claims, **characterized in that** the nozzle (1) has a nozzle casing (6) with a connection (3) for the propellant line, and **in that** the nozzle casing (6) is designed for holding the nozzle insert (7).

5. Suction jet pump according to at least one of the preceding claims, **characterized in that** the nozzle insert (7) is of bowl-shaped design and engages over an edge (9) of the nozzle casing (6).

6. Method for producing a nozzle having a nozzle casing and a nozzle duct for a suction jet pump according to Claim 1, **characterized in that** a nozzle insert is mounted onto the nozzle casing in the region of the nozzle duct, the nozzle insert being manufactured as a separate component from plastic by the injection-moulding method, and the nozzle duct as well as an edge for the connection of the nozzle insert with the nozzle casing being made during injection moulding.

7. Method for producing a nozzle for a suction jet pump according to Claim 1, **characterized in that**, after the manufacture of the nozzle insert from metal or plastic, the nozzle duct is worked into the latter.

8. Method according to Claim 7, **characterized in that** the nozzle duct is worked into the nozzle insert by means of a drilling tool.

9. Method according to Claim 7, **characterized in that** the nozzle duct is worked into the nozzle insert by means of a laser beam or by the erosion method.

10. Method according to at least one of the preceding claims, **characterized in that** the nozzle insert and the nozzle casing are pressed or snapped together with one another.

## Revendications

1. Pompe à jet aspirant, prévue notamment pour le transfert de carburant dans un réservoir à carburant, comportant un carter de gicleur (6) qui renferme lui-même un gicleur (1) et comporte un canal (8), lequel est placé devant un tube mélangeur (2) et lequel peut être raccordé à une conduite de fluide moteur, **caractérisée par le fait que** le gicleur (1) est équipé, dans la zone du canal (8) du gicleur, d'un bec de gicleur (7) qui est enfiché, au moyen d'un lien démontable, sur le carter de gicleur (6), où le canal (8) du gicleur se trouve dans le bec de gicleur (7).

2. Pompe à jet aspirant selon la revendication 1, **caractérisée par le fait que** le bec de gicleur (7) est en matière plastique, d'une façon préférentielle en oxyde de polyméthylène (POM).

3. Pompe à jet aspirant selon la revendication 1, **caractérisée par le fait que** le bec de gicleur (7) est en métal, d'une façon préférentielle en laiton.

4. Pompe à jet aspirant selon au moins l'une des revendications précédentes, **caractérisée par le fait que** le gicleur (1) a un carter (6) avec un raccordement (3) pour la conduite de fluide moteur et que le carter de gicleur (6) est conçu pour servir de support au bec de gicleur (7).

5. Pompe à jet aspirant selon au moins l'une des revendications précédentes, **caractérisée par le fait que** le bec de gicleur (7) est en forme de pot et chevauche une bordure (9) du carter de gicleur (6).

6. Procédé permettant de fabriquer un gicleur comportant un carter de gicleur et un canal de gicleur pour une pompe à jet aspirant conforme à la revendication 1, **caractérisé par le fait qu'**un bec de gicleur est enfiché sur le carter du gicleur dans la zone du canal de gicleur, où le bec de gicleur est fabriqué, en tant que pièce séparée, en matière plastique et par un procédé à moulage par injection, et que le canal de gicleur, ainsi qu'une bordure destinée à assembler le bec de gicleur avec le carter du gicleur, sont produits pendant le moulage par injection.

7. Procédé permettant de fabriquer un gicleur pour une pompe à jet aspirant conforme à la revendication 1, **caractérisé par le fait que** le canal du gicleur est ménagé dans le bec de gicleur après la fabrication de ce dernier en métal ou en matière plastique.

8. Procédé selon la revendication 7, **caractérisé par le fait que** le canal du gicleur est ménagé dans le bec du gicleur à l'aide d'un outil de perçage.

9. Procédé selon la revendication 7, **caractérisé par le fait que** le canal du gicleur est ménagé dans le bec du gicleur au moyen d'un rayon laser ou par un procédé à érosion.

10. Procédé selon au moins l'une des revendications précédentes, **caractérisé par le fait que** le bec du gicleur et le carter du gicleur sont pressés l'un contre l'autre ou encliquetés l'un dans l'autre.
